# FASCICULE DE BREVET EUROPEEN

(11) **EP 2 975 469 B1**
(45) Date de publication et mention de la délivrance du brevet: **05.07.2017**
(21) Numéro de dépôt: 14176918.2
(22) Date de dépôt: 14.07.2014
(51) Int. Cl.: G04B 17/04, G04B 31/06

(54) **Guidage flexible horloger**
Biegsamer Führungsdraht für Uhrwerke
Flexible clock guide

(43) Date de publication de la demande: 20.01.2016
(73) Titulaire: Nivarox-FAR S.A., 2400 Le Locle (CH)
(72) Inventeur: Stranczl, Marc, 1260 Nyon (CH)
(74) Mandataire: Ravenel, Thierry Gérard Louis

(56) Documents cités:
- EP-A2- 2 273 323
- FR-A- 1 502 775
- US-A- 3 318 087

## Description

La présente invention concerne un guidage flexible horloger, notamment un dispositif de guidage élastique en rotation permettant le pivotement d'un organe d'un mouvement de montre autour d'un axe de rotation.

Dans les mouvements horlogers il y a plusieurs composants qui pivotent autour d'un axe de rotation tel que l'ancre, ou le balancier d'un dispositif d'échappement. Certains de ces organes pivotants sont couplés à un ressort, entre autre des organes oscillants, tels que le balancier du dispositif d'échappement. Dans les montres mécaniques, il est avantageux d'avoir un mouvement à haut rendement afin d'augmenter la réserve de marche. La perte d'énergie due aux frottements dans les paliers des pièces pivotantes est l'une des sources de perte d'énergie les plus importantes. Le facteur de qualité des pièces est aussi une considération importante pour les montres mécaniques.

Afin de réduire ces pertes, il est connu de proposer un guidage en rotation flexible oscillant autour d'un pivot sans paliers tel que décrit dans la demande de brevet EP 2 273 323. Ce guidage flexible comprend des composants en silicium gravés dans une plaque de silicium pour réaliser une structure monolithique comportant un cadre, des lames élastiques et un corps d'attache central. Pour obtenir un cadre suffisamment robuste et une amplitude de rotation suffisamment élevée pour la fonction d'oscillateur, une pluralité de ces structures monolithiques sont empilées les unes sur les autres. L'un des inconvénients de cette structure est que le coût de fabrication des éléments monolithiques tridimensionnels est élevé. En outre, les lames de ressort s'étendant dans la direction radiale sont fragiles et n'ont pas une forme optimale pour la fonction désirée, à savoir une grande souplesse dans le plan orthogonal à l'axe de rotation et une grande rigidité dans la direction de l'axe de rotation. En effet, comme les lames sont gravées dans une plaque de silicium selon la direction orthogonale à la surface de la plaque, le contrôle de l'épaisseur de la lame est difficile à maîtriser avec précision, ce qui influe négativement sur les performances et notamment les propriétés de souplesse, de robustesse et de paramètres d'élasticité bien déterminés.

Un objet de l'invention est de fournir un dispositif de guidage élastique en rotation compact et économique à fabriquer, et ayant un bon rendement à l'usage.

Il est avantageux, pour certaines fonctions, de fournir un dispositif de guidage élastique permettant un grande angle de rotation.

Il est avantageux de fournir un procédé de fabrication d'un dispositif de guidage élastique en rotation permettant de réaliser des structures complexes, selon l'application, mais qui soit économique à mettre en oeuvre.

Il est avantageux de fournir un dispositif de guidage élastique à très faible consommation d'énergie à l'usage.

Il est avantageux de fournir un dispositif de guidage élastique robuste.

Des objets de l'invention sont réalisés par un dispositif de guidage élastique en rotation pour un mécanisme horloger selon la revendication 1. Les revendications dépendantes décrivent des aspects avantageux de l'invention.

Dans la présente est décrit un dispositif de guidage élastique en rotation pour un mécanisme horloger permettant la rotation d'un organe par rapport à un autre organe autour d'un axe de rotation définissant une direction axiale.

Le dispositif comprend des lames de construction, chaque lame de construction comprend une partie de fixation d'assemblage comprenant un corps et une partie fonctionnelle s'étendant du corps jusqu'à une extrémité, la partie de fixation d'assemblage et la partie fonctionnelle étant séparées par au moins une fente en au moins deux extensions élastiquement connectées et qui s'étendent dans une direction radiale, ladite direction transversale à la direction axiale, ledit dispositif comprenant en autre des zones d'ancrage disposées à des extrémités axiales opposées du dispositif de guidage flexible, les zones d'ancrage étant configurées pour être fixées auxdits organes. Les lames de construction sont formées à partir d'une plaque mince (wafer) de matériau, notamment de matériau cristallin, définissant un plan principal, les lames de construction étant orientées de sorte que l'axe de rotation du guidage flexible soit parallèle au plan principal des lames de construction.

Dans une forme d'exécution, la plaque mince comprend deux couches d'épaisseurs égales ou différentes soudées ou collées ensemble, la lame de construction ayant des parties avec une épaisseur correspondant à l'épaisseur de l'une des couches et des parties avec une épaisseur correspondant à l'épaisseur des deux couches.

Dans une forme d'exécution, la partie de fixation d'assemblage de chacune des lames de construction comprend une cavité ou un dégagement d'assemblage et une extension d'assemblage qui s'entrecroisent et qui s'emboîtent, selon une direction radiale pour être verrouillées ensemble.

Dans une forme d'exécution, le corps représente une partie centrale du dispositif englobant un axe de rotation du dispositif.

Dans une forme d'exécution, le corps d'au moins l'une des lames de construction comprend une cavité d'assemblage configurée pour l'insertion, selon une direction radiale, transversale à la direction axiale, d'une partie de l'autre lame de construction de sorte que dans la partie de fixation d'assemblage des lames de construction s'entrecroisent.

Dans une forme d'exécution, l'une des lames de construction comprend une fente formant la cavité d'assemblage, la partie fonctionnelle de l'autre lame étant insérée dans la fente jusqu'à ce que le corps de cette dernière butte contre le corps de la première.

Avantageusement, chaque lame de construction peut être formée par des procédés de dépôt et/ou de gravage selon un procédé essentiellement bidimensionnel,
Dans une forme d'exécution, les lames de construction sont en une matière à base de silicium. Dans une forme d'exécution, les lames de construction peuvent par exemple être formées d'un wafer découpé à partir d'un bloc de silicium monocristallin.

Dans d'autres formes d'exécution les lames de construction peuvent être en Ni, NiP, métal amorphe ou être formées par un procédé d'électroformage de type LIGA.

Les lames de construction peuvent aussi comporter des structures sacrificielles qui aident à l'assemblage.

Dans une forme d'exécution, chaque lame de construction comprend une partie fonctionnelle s'étendant dans une direction radiale de part et d'autre du corps, ce corps formant une partie centrale de rotation par rapport aux extrémités des lames.

Dans une forme d'exécution, les extrémités des lames sont libres et flottantes.

Dans une forme d'exécution, le dispositif peut avantageusement être configuré en tant que ressort, et simultanément en tant que support, pour un oscillateur ou organe pivotant autour de l'axe de rotation, sans avoir besoin d'un autre pivot ou support pour l'organe pivotant.

Dans une forme d'exécution, chacune des lames de construction ne comprend qu'une partie fonctionnelle s'étendant de la partie de fixation d'assemblage, formant par exemple une configuration essentiellement en "V".

Dans une forme d'exécution, la partie de fixation d'assemblage de chacune des lames de construction comprend une cavité d'assemblage et une extension d'assemblage qui s'entrecroisent et qui s'emboîtent dans une direction radiale pour être verrouillées ensemble.

Dans une forme d'exécution, les lames de construction comprennent une pluralité de fentes espacées dans la direction axiale pour former une pluralité d'extensions fonctionnelles ayant des portions élastiques.

Dans une forme d'exécution avantageuse, chaque lame de construction forme une structure monolithique.

Dans une forme d'exécution avantageuse, le dispositif ne comprend que deux lames de construction monolithiques.
D'autres buts et aspects avantageux de l'invention apparaitront à la lecture des revendications, ainsi que de la description détaillée de formes d'exécution ci-après, et des dessins annexés, dans lesquels :
La Fig. 1a est une vue en perspective schématique d'un dispositif de guidage élastique en rotation pour un mécanisme horloger, selon une forme d'exécution de l'invention ;
La Fig. 1b est une vue de la forme d'exécution de la figure 1a en cours d'assemblage ;
La Fig. 1c est un dessin schématique illustrant une fonction du dispositif de guidage dans un mécanisme;
Les Fig. 2a, 2b sont des vues en perspective éclatée schématique d'un dispositif de guidage élastique en rotation pour un mécanisme horloger, selon une deuxième forme d'exécution de l'invention ;
La Fig. 2c est une vue en perspective du dispositif assemblé de la figure 2a ;
La Fig. 3 est une vue en perspective schématique d'un dispositif de guidage élastique en rotation pour un mécanisme horloger, selon une troisième forme d'exécution de l'invention ;
La Fig. 4a est une vue en perspective éclatée d'un dispositif de guidage élastique en rotation pour un mécanisme horloger, selon une quatrième forme d'exécution de l'invention ;
Les Fig. 4b et 4c sont des vues en perspective de la quatrième forme d'exécution en position neutre et pivotée respectivement.

Faisant référence aux figures, un dispositif de guidage élastique en rotation 2 comprend des lames de construction 4a, 4b configurées pour être assemblées et fixées ensemble afin de former le dispositif de guidage élastique en rotation. Chaque lame de construction comprend au moins une fente 12 séparant la lame de construction en au moins deux parties couplées élastiquement et amovibles. Le dispositif de guidage élastique permet la rotation autour d'un axe de rotation *Z*, d'un organe 1 (par exemple un balancier ou une ancre) par rapport à un autre organe 3 (par exemple un bâti), les organes fixés au dispositif de guidage élastique aux zones d'ancrage 9, 11 respectivement. Les zones d'ancrage 9, 11 sont disposées à des extrémités axiales opposées du dispositif de guidage flexible, la direction axiale étant définie par l'axe de rotation Z.

Les lames de construction 4a, 4b comprennent une partie de fixation d'assemblage 6, et une partie fonctionnelle 10 s'étendant de la partie de fixation d'assemblage jusqu'à une extrémité libre 8, la partie de fixation d'assemblage 6 et la partie fonctionnelle 10 étant séparées par au moins une fente 12 en au moins deux extensions 17 élastiquement connectés s'étendant dans une direction radiale *X, Y* transversale à la direction axiale *Z*.

Le dispositif peut avoir des lames de construction avec des parties fonctionnelles de part et d'autre de la partie de fixation d'assemblage 6 comme illustré dans les figures 1 a et 1 b, ou avec une partie fonctionnelle ne s'étendant que d'un côté de la partie de fixation d'assemblage 6 comme illustré dans les figures 2a à 2c. La partie de fixation d'assemblage 6 peut constituer un corps 13, qui dans certaines formes d'exécution ou variantes, représente la partie centrale du dispositif englobant l'axe de rotation Z du dispositif.

Dans les figures, la direction axiale représentée par l'axe *Z* qui est parallèle à l'axe de rotation du dispositif de guidage élastique en rotation. La direction radiale est illustrée par les axes *X* et *Y* se trouvant dans un plan orthogonal à la direction orthogonale *Z.* Dans les applications de guidage flexible on cherche à avoir une grande rigidité dans la direction axiale et une grande flexibilité en rotation.

La partie de fixation d'assemblage comprend un corps 13a, 13b, le corps 13b d'au moins l'une des lames de construction 4b comprenant une cavité ou un dégagement d'assemblage 14 configuré pour l'insertion dans une direction radiale d'une partie de l'autre lame de construction 4a de sorte que dans la partie de fixation d'assemblage 6 les lames de construction 4a, 4b s'entrecroisent. Cet entrecroisement de parties de fixation d'assemblage des deux lames de construction 4a, 4b est très avantageux puisqu'il permet de fabriquer indépendamment les lames de construction de manière optimale pour définir les épaisseurs de la lame tout en ayant, une fois assemblées, un dispositif de guidage élastique en rotation avec une grande rigidité dans la direction axiale *Z.* En effet, chaque lame de construction 4a, 4b peut être formée par des procédés connus de dépôt ou de gravage, par exemple à travers un masque photolithographie, de silicium ou d'autres matériaux dans un procédé essentiellement bidimensionnel. Un procédé bidimensionnel permet d'obtenir des épaisseurs précises sur la longueur de la lame ainsi que des formes représentées par différentes épaisseurs sur la longueur de la lame faciles à fabriquer avec une grande précision via des masques définis par des procédés de photolithographie simple. La direction de croissance ou de réduction des lames peut être effectuée uniquement selon une direction de déplacement élastique *Tx, Ty* orthogonale à la direction radiale *X, Y*, un tel processus étant simple, économique et permettant de bien maîtriser les épaisseurs afin d'obtenir des lames rigides dans la direction axiale *Z* mais ayant une élasticité précise et bien contrôlée avec une structure uniforme et robuste.

Les lames de construction sont formées à partir d'une plaque découpée dans un bloc de matériau, notamment un matériau cristallin, la plaque étant communément appelée « wafer ». Le bloc de matériau peut notamment être un bloc de silicium monocristallin ou le bloc d'un autre matériau utilisé dans l'industrie des wafers pour circuits intégrés ou de la micromécanique. Le gravage des lames de construction est effectué dans une direction orthogonale au plan principal de la plaque (qui est parallèle à la surface de découpe de la plaque). Les lames de construction sont orientées de sorte que l'axe de rotation du guidage flexible, qui s'étend dans la direction axiale *Z*, soit parallèle au plan principal des lames de construction. Les propriétés et caractéristiques élastiques des lames de constructions dans leur direction de déplacement élastique *Tx, Ty* sont par conséquent dépendantes des épaisseurs dans la direction orthogonale au plan principal, ces épaisseurs pouvant être très bien maîtrisées dans des procédés de fabrication économiques.

Dans une forme d'exécution, la plaque peut comporter deux couches d'épaisseurs égales ou différentes soudées ou collées ensemble, cela permettant, dans un procédé de gravage, d'obtenir des épaisseurs précises correspondantes aux épaisseurs de l'une ou l'autre des couches. En effet, l'interface entre les deux couches définit un seuil permettant d'arrêter précisément la réduction de matériau au niveau de l'interface lors du procédé de gravage. La précision dans la formation des épaisseurs est un avantage pour bien maitriser les propriétés élastiques et la résistance des lames de construction. Dans cette forme d'exécution, on peut fabriquer économiquement et avec précision des lames de construction à deux niveaux, ayant des parties avec une épaisseur correspondante à l'épaisseur de l'une ou l'autre des couches et des parties avec une épaisseur correspondante à l'épaisseur des deux couches.

Les lames de construction peuvent aussi comporter des structures sacrificielles qui aident à l'assemblage.

Dans la forme d'exécution illustrée dans les figures 1b et 1a, l'une des lames de construction 4b comprend une fente 14 formant la cavité d'assemblage, la partie fonctionnelle 10 de l'autre lame 4a étant insérée dans la fente 14 jusqu'à ce que le corps 13a de cette dernière butte contre le corps 13b de la lame de construction 4b. Dans la variante illustrée, chaque lame de construction 4a, 4b comprend une partie fonctionnelle 10 s'étendant dans une direction radiale de part et d'autre du corps 13a, 13b, ce corps formant une partie centrale de rotation par rapport aux extrémités 8 des lames. Dans cette forme d'exécution, les extrémités 8 des lames sont libres. Cependant, dans des variantes, les extrémités 8 peuvent être fixées à un balancier ou à un bâti ou à une autre structure.

Le corps 13a, 13b est fixé dans les zones d'ancrage 9, 11 de part et d'autre de la fente 12 à deux organes, l'un étant mobile relatif à l'autre. Par exemple, l'une des zones d'ancrage 9 peut être fixée à un bâti, et l'autre des zones d'ancrage à un organe pivotant par rapport au bâti. Dans cette forme d'exécution, le dispositif peut servir en tant que ressort et de support pour un oscillateur ou organe pivotant autour de l'axe de rotation *Z*, sans avoir besoin d'un autre pivot ou support pour l'organe pivotant. Le dispositif peut toutefois être utilisé dans d'autres configurations, par exemple le corps central 13 peut être fixé à deux organes mobiles aux zones d'ancrage 9, 11, les extrémités 8 des lames étant couplées à un bâti.

Faisant référence à la forme d'exécution illustrée dans les figures 2a à 2c, les lames de construction 4a, 4b ne comprennent chacune qu'une partie d'extension fonctionnelle 10 s'étendant de la partie de fixation d'assemblage 6 formant une configuration en "V". Les extrémités axiales 9, 11 de la partie de fixation d'assemblage 6 peuvent être couplées à des organes ou structures mobiles relatifs entre eux. La partie de fixation d'assemblage 6 de chacune des lames de construction 4a, 4b comprend une cavité d'assemblage 14 et une extension d'assemblage 15 qui s'entrecroisent et qui s'emboîtent pour être verrouillées ensemble. Les deux lames de construction peuvent êtres verrouillées ensemble par un procédé de soudage ou de brasure, par une colle, ou par une pince ou autre moyen de clipsage mécanique. Les lames de construction 4a, 4b peuvent comprendre une pluralité de fentes 12 espacées dans la direction axiale Z tel qu'illustré dans la figure 2c, la figure 3 et les figures 4a à 4c pour former une pluralité de parties d'extensions fonctionnelles ayant des parties élastiques 16. Cela permet d'augmenter l'amplitude de l'angle de rotation élastique entre les zones d'ancre 9, 11.

Les lames de construction peuvent avoir des formes complexes tout en étant simples à fabriquer avec précision, en variant l'épaisseur dans la direction de gravure respectivement de dépôt (direction *T*) par exemple comme illustré dans les figures 2a à 2c avec une partie fonctionnelle comprenant des portions élastiques 16 et une portion rigide 18 interposée entre les portions élastiques ainsi qu'une fente radiale 12 ou plusieurs fentes radiales 12. Un autre exemple est illustré dans les figures 4a à 4c, où les lames comprennent des portions élastiques 16 s'étendant essentiellement sur toute la longueur de la lame et connectées à leurs extrémités 8 à des portions rigides 18, les portions rigides s'étendant des extrémités 8 à l'axe de pivot *Z.* Les portions élastiques ont des parois plus minces que les parois des portions rigides.

L'élasticité dans la direction de rotation (direction *T*) des lames de construction peut être maîtrisée en variant la longueur des portions rigides 18 respectivement la longueur des portions élastiques 16, et aussi en variant le nombre d'extensions radiales, respectivement de fentes, empilés dans la direction axiale. Cela permet également de maîtriser la distribution des masses et en finalité non seulement la constante du ressort mais également les fréquences de résonnance, notamment de premier ordre du système élastique.

Un avantage de l'invention est que les lames de construction peuvent être fabriquées en tant que pièces structurées et en deux niveaux : un premier niveau qui peut être très fin, par exemple de l'ordre de 10µm pour façonner les lames flexibles, et un niveau plus épais, par exemple de l'ordre de grandeur de 400µm, permettant de réaliser des montants rigides, cela donnant essentiellement une pièce planaire structurée à deux niveaux avec des fentes. L'assemblage de deux lames par entrecroisement et emboîtement est aussi très simple à effectuer.

Un guidage flexible selon l'invention peut être utilisé pour différentes applications, par exemple en tant que guidage de l'ancre dans une montre, ou en tant que guidage du balancier dans une montre, le balancier n'ayant plus d'axe pivotant à frottement ni de spirale, ces deux éléments étant remplacés par le guidage flexible.

### Liste de références

1 organe (e.g. balancier)
2 dispositif de guidage élastique en rotation
3 organe (e.g. bâti)
4a, 4b lames de construction
6 partie de fixation d'assemblage
13 corps
14 cavité d'assemblage
15 extension d'assemblage
8 extrémité libre
10 partie fonctionnelle
17 extension radiale
16 portion élastique
18 portion rigide
12 fente radiale
9, 11 zones d'ancrage
*Z* direction axiale / axe de rotation
*X, Y* directions radiales
*X*-*Y* plan radial
*Z-X, Z*-*Y* plan axial
*Tx, Ty* directions de déplacement élastique

## Revendications

1. Dispositif de guidage élastique en rotation pour un mécanisme horloger permettant la rotation d'un organe par rapport à un autre organe autour d'un axe de rotation Z définissant une direction axiale, comprenant des lames de construction (4a, 4b), chaque lame de construction comprenant une partie de fixation d'assemblage (6) comprenant un corps (13a, 13b) et une partie fonctionnelle (10) s'étendant du corps jusqu'à une extrémité (8), la partie de fixation d'assemblage et la partie fonctionnelle étant séparées par au moins une fente (12) en au moins deux extensions (17) élastiquement connectées qui s'étendent dans une direction radiale (X, Y) transversale à la direction axiale, ledit dispositif comprenant en outre des zones d'ancrage (9, 11) disposées à des extrémités axiales opposées du dispositif de guidage flexible, et configurées pour être fixées auxdits organes, ledit dispositif étant **caractérisé en ce que** les lames de construction sont formées à partir d'une plaque de matériau définissant un plan principal, les lames de construction étant orientées de sorte à ce que l'axe de rotation du guidage flexible *Z* soit parallèle au plan principal des lames de construction.

2. Dispositif selon la revendication 1, **caractérisé en ce que** ladite plaque est en un matériau cristallin.

3. Dispositif selon la revendication 1 ou 2, **caractérisé en ce que** ladite plaque comprend deux couches d'épaisseurs égales ou différentes soudées ou collées ensemble, la lame de construction ayant des parties avec une épaisseur correspondant à l'épaisseur de l'une des couches et des parties avec une épaisseur correspondant à l'épaisseur des deux couches.

4. Dispositif selon l'une des revendications précédentes, **caractérisé en ce que** le corps représente une partie centrale du dispositif englobant un axe de rotation (Z) du dispositif.

5. Dispositif selon l'une des revendications précédentes, **caractérisé en ce que** le corps (13b) d'au moins l'une des lames de construction (4b) comprend une cavité d'assemblage (14) configurée pour l'insertion, dans une direction radiale, d'une partie de l'autre lame de construction (4a) de sorte que dans la partie de fixation d'assemblage des lames de construction s'entrecroisent.

6. Dispositif selon l'une des revendications précédentes, **caractérisé en ce que** l'une des lames de construction (4b) comprend une fente (14) formant la cavité d'assemblage, la partie fonctionnelle de l'autre lame (4a) étant agencée pour être insérée dans la fente de façon que le corps (13a) de cette dernière butte contre le corps (13b) de la première.

7. Dispositif selon l'une des revendications précédentes, **caractérisé en ce que** les lames de construction sont réalisées en une matière à base de silicium.

8. Dispositif selon l'une des revendications précédentes, **caractérisé en ce que** chaque lame de construction comprend une partie fonctionnelle s'étendant dans une direction radiale de part et d'autre du corps, ce corps formant une partie centrale de rotation par rapport aux extrémités (8) des lames.

9. Dispositif selon l'une des revendications précédentes, **caractérisé en ce que** les extrémités (8) des lames sont libres.

10. Dispositif selon l'une des revendications précédentes, **caractérisé en ce qu'**il est configuré en tant que ressort et support pour un oscillateur ou organe pivotant autour de l'axe de rotation *Z.*

11. Dispositif selon l'une des revendications précédentes, **caractérisé en ce que** chacune des lames de construction ne comprennent qu'une partie fonctionnelle s'étendant de la partie de fixation d'assemblage, formant une configuration en "V".

12. Dispositif selon l'une des revendications précédentes, **caractérisé en ce que** les lames de construction comprennent une pluralité de fentes espacées dans la direction axiale pour former une pluralité d'extensions fonctionnelles ayant des portions élastiques (16).

13. Dispositif selon l'une des revendications précédentes, **caractérisé en ce que** chaque lame de construction forme une structure monolithique.

14. Dispositif selon l'une des revendications précédentes, **caractérisé en ce qu'**il est constitué de deux lames de construction.

15. Dispositif selon l'une des revendications précédentes, **caractérisé en ce que** la partie de fixation d'assemblage de chacune des lames de construction comprend une cavité ou un dégagement d'assemblage (14) et une extension d'assemblage (15) qui s'entrecroisent et qui s'emboîtent dans une direction radiale pour être verrouillées ensemble.

16. Mouvement de montre comprenant un dispositif selon l'une des revendications précédentes.

17. Procédé de fabrication d'un dispositif selon l'une des revendications précédentes, **caractérisé en ce que** chaque lame de construction est formée par des procédés de dépôt et/ou de gravage dans un procédé essentiellement bidimensionnel.

## Patentansprüche

1. Drehelastische Führungsvorrichtung für einen Uhrenmechanismus, die die Drehung eines Organs in Bezug auf ein anderes Organ um eine eine axiale Richtung definierende Drehachse (Z) erlaubt und Konstruktionsplättchen (4a, 4b) umfasst, wobei jedes Konstruktionsplättchen einen Verbindungsbefestigungsteil (6) mit einem Körper (13a, 13b) und einen funktionalen Teil (10), der sich von dem Körper bis zu einem Ende (8) erstreckt, aufweist und der Verbindungsbefestigungsteil und der funktionale Teil durch mindestens einen Schlitz (12) in mindestens zwei elastisch verbundene, sich in einer radialen Richtung (X, Y) quer zu der axialen Richtung erstreckende Verlängerungen (17) geteilt sind, wobei die Vorrichtung ferner Verankerungsbereiche (9, 11) umfasst, die an axialen Enden gegenüber der biegsamen Führungsvorrichtung angeordnet und zur Befestigung an den Organen ausgebildet sind, wobei die Vorrichtung **dadurch gekennzeichnet ist, dass** die Konstruktionsplättchen aus einer eine Hauptebene definierenden Materialplatte gebildet sind, wobei die Konstruktionsplättchen in einer Weise ausgerichtet sind, dass die Drehachse Z der biegsamen Führung zu der Hauptebene der Konstruktionsplättchen parallel ist.

2. Vorrichtung nach Anspruch 1, **dadurch gekennzeichnet, dass** die Platte aus einem kristallinem Material besteht.

3. Vorrichtung nach Anspruch 1 oder 2, **dadurch gekennzeichnet, dass** die Platte zwei zusammengeschweißte oder geklebte Schichten mit gleichen oder verschiedenen Dicken umfasst, wobei das Konstruktionsplättchen Teile mit einer Dicke, die der Dicke einer der Schichten entspricht, und Teile mit einer Dicke, die der Dicke beider Schichten entspricht, besitzt.

4. Vorrichtung nach einem der vorhergehenden Ansprüche, **dadurch gekennzeichnet, dass** der Körper einen Mittelteil der Vorrichtung darstellt, der eine Drehachse (Z) der Vorrichtung einschließt.

5. Vorrichtung nach einem der vorhergehenden Ansprüche, **dadurch gekennzeichnet, dass** der Körper (13b) mindestens eines der Konstruktionsplättchen (4b) einen Verbindungshohlraum (14) aufweist, der ausgebildet ist für das Einstecken eines Teils des anderen Konstruktionsplättchens (4a) in radialer Richtung in einer Weise, dass die jeweiligen Verbindungsbefestigungsteile der Konstruktionsplättchen ineinandergreifen.

6. Vorrichtung nach einem der vorhergehenden Ansprüche, **dadurch gekennzeichnet, dass** eines der Konstruktionsplättchen (4b) einen Schlitz (14) aufweist, der den Verbindungshohlraum bildet, wobei der funktionale Teil des anderen Plättchens (4a) dafür ausgelegt ist, in den Schlitz in einer Weise eingesteckt zu werden, dass der Körper (13a) dieses Letzteren an dem Körper (13b) des Ersteren anliegt.

7. Vorrichtung nach einem der vorhergehenden Ansprüche, **dadurch gekennzeichnet, dass** die Konstruktionsplättchen aus einem Material auf Siliciumbasis hergestellt sind.

8. Vorrichtung nach einem der vorhergehenden Ansprüche, **dadurch gekennzeichnet, dass** jedes Konstruktionsplättchen einen funktionalen Teil umfasst, der sich in radialer Richtung beiderseits des Körpers erstreckt, wobei dieser Körper einen Drehmittelteil in Bezug auf die Enden (8) der Plättchen bildet.

9. Vorrichtung nach einem der vorhergehenden Ansprüche, **dadurch gekennzeichnet, dass** die Enden (8) der Plättchen frei sind.

10. Vorrichtung nach einem der vorhergehenden Ansprüche, **dadurch gekennzeichnet, dass** sie als Feder und Träger für einen Oszillator oder ein Drehorgan um die Drehachse Z ausgebildet ist.

11. Vorrichtung nach einem der vorhergehenden Ansprüche, **dadurch gekennzeichnet, dass** jedes der Konstruktionsplättchen nur einen funktionalen Teil umfasst, der sich von dem Verbindungsbefestigungsteil in "V"-Form erstreckt.

12. Vorrichtung nach einem der vorhergehenden Ansprüche, **dadurch gekennzeichnet, dass** die Konstruktionsplättchen eine Mehrzahl von Schlitzen aufweisen, die in axialer Richtung voneinander beabstandet sind, um eine Mehrzahl von funktionalen, elastische Abschnitte (16) aufweisenden Verlängerungen zu bilden.

13. Vorrichtung nach einem der vorhergehenden Ansprüche, **dadurch gekennzeichnet, dass** jedes Konstruktionsplättchen eine monolithische Struktur bildet.

14. Vorrichtung nach einem der vorhergehenden Ansprüche, **dadurch gekennzeichnet, dass** sie aus zwei Konstruktionsplättchen gebildet ist.

15. Vorrichtung nach einem der vorhergehenden Ansprüche, **dadurch gekennzeichnet, dass** der Verbindungsbefestigungsteil jedes der Konstruktionsplättchen einen Hohlraum oder eine Verbindungsaussparung (14) und eine Verbindungsverlängerung (15) umfasst, die ineinandergreifen und in radialer Richtung ineinander gefügt sind, um miteinander verriegelt zu werden.

16. Uhrwerk, das eine Vorrichtung nach einem der vorhergehenden Ansprüche umfasst.

17. Verfahren zum Herstellen einer Vorrichtung nach einem der vorhergehenden Ansprüche, **dadurch gekennzeichnet, dass** jedes Konstruktionsplättchen durch Ablagerungs- und/oder Ätzverfahren in einem im Wesentlichen zweidimensionalen Verfahren gebildet wird.

## Claims

1. Device for elastic guidance in rotation for a timepiece mechanism allowing rotation of one element relative to another element about an axis of rotation *Z* defining an axial direction, comprising construction blades (4a, 4b), each construction blade comprising an assembly fixing part (6) comprising a body (13a, 13b) and a functional part (10) extending from the body to one end (8), the assembly fixing part and the functional part being separated by at least one slot (12) in at least two elastically connected extensions (17) which extend in a radial direction (X, Y) transverse to the axial direction, said device further comprising anchorage zones (9, 11) disposed at opposite axial ends of the flexible guidance device, and configured to be fixed to said elements, said device being **characterized in that** the construction blades are formed from a plate of material defining a main plane, the construction blades being orientated such that the axis of rotation Z of the flexible guidance is parallel to the main plane of the construction blades.

2. Device according to claim 1, **characterized in that** said plate is made of a crystalline material.

3. Device according to claim 1 or 2, **characterized in that** said plate comprises two layers of equal or different thicknesses, welded or glued together, the construction blade having parts with a thickness corresponding to the thickness of one of the layers and parts with a thickness corresponding to the thickness of the two layers.

4. Device according to any of the preceding claims, **characterized in that** the body represents a central part of the device encompassing an axis of rotation (Z) of the device.

5. Device according to any of the preceding claims, **characterized in that** the body (13b) of at least one of the construction blades (4b) comprises an assembly cavity (14) configured for the insertion, in a radial direction, of one part of the other construction blade (4a) such that the construction blades intersect in the assembly fixing part.

6. Device according to any of the preceding claims, **characterized in that** one of the construction blades (4b) includes a slot (14) forming the assembly cavity, the functional part of the other blade (4a) being arranged to be inserted in the slot so that the body (13a) of the latter abuts against the body (13b) of the former.

7. Device according to any of the preceding claims, **characterized in that** the construction blades are made of a silicon-based material.

8. Device according to any of the preceding claims, **characterized in that** each construction blade comprises a functional part extending in a radial direction on both sides of the body, this body forming a central part for rotation relative to the ends (8) of the blades.

9. Device according to any of the preceding claims, **characterized in that** the ends (8) of the blades are free.

10. Device according to any of the preceding claims, **characterized in that** the device is configured as a spring and support for an oscillator or an element pivoting about the axis of rotation *Z*.

11. Device according to any of the preceding claims, **characterized in that** each of the construction blades comprises only one functional part extending from the assembly fixing part, forming a "V" configuration.

12. Device according to any of the preceding claims, **characterized in that** the construction blades include a plurality of slots spaced apart in the axial direction to form a plurality of functional extensions having elastic portions (16).

13. Device according to any of the preceding claims, **characterized in that** each construction blade forms a monolithic structure.

14. Device according to any of the preceding claims, **characterized in that** the device is formed of two construction blades.

15. Device according to any of the preceding claims, **characterized in that** the assembly fixing part of each of the construction blades comprises a cavity or an assembly recess (14) and an assembly extension (15) which intersect and which slot together in a radial direction in order to be locked together.

16. Watch movement comprising a device according to any of the preceding claims.

17. Method for manufacturing a device according to any of the preceding claims, **characterized in that** each construction blade is formed by deposition and/or etching methods in an essentially bidirectional method.
